# EUROPÄISCHE PATENTSCHRIFT

(11) **EP 0 311 928 B1**
(45) Veröffentlichungstag und Bekanntmachung des Hinweises auf die Patenterteilung: **15.02.1995**
(21) Anmeldenummer: 88116646.6
(22) Anmeldetag: 07.10.1988
(51) Int. Cl.: H01Q 3/22

(54) **Gruppenantenne**
Antenna array
Réseau d'antenne

(30) Priorität: 12.10.1987 DE 3734499
(43) Veröffentlichungstag der Anmeldung: 19.04.1989
(73) Patentinhaber: SIEMENS AKTIENGESELLSCHAFT, 80333 München (DE)
(72) Erfinder: Brunner, Anton, Dipl.-Ing., D-8136 Starnberg (DE); Jatsch, Werner, Dipl.-Ing., D-8014 Neubiberg (DE); Kress, Erwin, Dipl.-Ing., D-8031 Wörthsee (DE)

(56) Entgegenhaltungen:
- DE-A- 3 328 711
- FR-A- 2 522 887
- GB-A- 1 005 378
- US-A- 3 083 360
- US-A- 3 419 870
- US-A- 3 438 035
- US-A- 3 906 502
- US-A- 4 348 680

## Beschreibung

Die Erfindung bezieht sich auf eine Gruppenantenne gemäß dem Oberbegriff des Patentanspruchs 1.

Soll bei einer Antenne mit Strahlbreiten im Gradbereich in einer Ebene, z.B. in der horizontalen, eine schnelle elektronische Strahlschwenkung möglich sein, so ist es bekannt, dazu eine lineare Strahlergruppe vor einem zylindrischen Reflektor anzuordnen (DE-PS 25 33 179) oder übereinander angeordnete lineare Strahlergruppen in Parallel- oder Serienmittelspeisung zu verwenden. Aus der DE-OS 28 54 133 ist es auch bekannt, zu diesem Zweck eine aus geschlitzten Hohlleiterantennenzeilen bestehende Gruppenantenne vorzusehen, wobei die Strahlschwenkung in einer Ebene durch Frequenz- oder Phasenänderung durchgeführt wird. Eine aus geschlitzten Hohlleiterantennenzeilen bestehende ebene Gruppenantenne, deren Strahlschwenkung in einer Ebene durch Frequenzänderung erfolgt, ist auch durch M.Skolnik:"Radar Handbook", 1970, McGraw-Hill Book Comp. Seiten 13-9 bis 13-12 bekannt. Eine Schlitzstrahlerreihenantenne, bei der eine rein elektronische Strahlschwenkung durch Beaufschlagung eines Signals mit veränderbarer hochfrequenter Trägerfrequenz erreicht wird, ist auch im Aufsatz "Prinzipien der dreidimensionalen Radarortung (3D-Radar)" von K. Röhrich in der Zeitschrift "NTZ", 1960, Heft 12 Seiten 571- 579, insbesondere Seite 574, beschrieben.

Bei allen diesen bekannten Lösungen ist allerdings die elektronische Strahlschwenkung nur in einer einzigen Ebene möglich.

Aus US-A-3 906 502 ist eine elektronisch steuerbare Gruppenantenne bekannt, die aus mehreren parallel zueinander in Vertikalrichtung angeordneten Hohlleiter-Schlitzstahlerantennenreihen besteht, welche zur Schwenkung des Strahls in Azimutrichtung jeweils über einen elektronisch einstellbaren Hochfrequenz-Phasenschieber gespeist sind und welche gemeinsam zur zusätzlichen Schwenkung des Strahls in der Elevationsrichtung mit einem Speisesignal beaufschlagt werden, das hinsichtlich der Frequenz des Hochfrequenzträgers zu diesem Zweck veränderbar ist. Diese bekannte Gruppenantenne besteht jedoch aus zwei Rücken an Rücken angeordneten flächigen Untergruppenantennen, die bei Verwendung von reziproken Phasenschiebern gleichzeitig in entgegengesetzte Richtungen abstrahlen. Die bekannte Gruppenantenne ist so konzipiert, daß bei einer Speisung auf der Seite der einen Untergruppenantenne jeweils die andere Untergruppenantenne den Strahl abgibt, was durch die besondere Anordnung der Serienspeiseleitungen, Phasenschieber und Hybridverbindungen am Fuß der Gruppenantenne bedingt ist. Eine Funktion der Gruppenantenne ist nur dann gewährleistet, wenn beide Untergruppenantennen vollständig kombiniert sind und zusammen betrieben werden, wodurch insbesondere Probleme der Entkopplung wegen der erforderlichen Hybridverbindungen entstehen und außerdem ein relativ hoher konstruktuver Aufwand notwendig ist. Darüber hinaus mangelt es der bekannten Gruppenantenne wegen der erforderlichen zwei Untergruppen und Vielzahl von Hybriden an Kompaktheit.

Aufgabe der Erfindung ist es, eine in zwei Ebenen strahlschwenkbare, gemäß dem Oberbegriff des Anspruchs 1 aufgebaute Gruppenantenne so geschickt auszubilden, daß sie zum einen kompakt gestaltbar ist und zum anderen trotzdem eine elektronisch steuerbare Strahschwenkung mit einfachen Mitteln zuläßt.

Gemäß der Erfindung, die sich auf eine Gruppenantenne gemäß dem Oberbegriff des Patentanspruches 1 bezieht, wird diese Aufgabe durch die im kennzeichnenden Teil des Anspruchs 1 angegebenen Merkmale gelöst.

Zweckmäßige Weiterbildungen der Erfindung sind in den Unteransprüchen angegeben.

Im Zusammenhang mit dem Anspruch 5 wird darauf hingewiesen, daß aus DE-A-3 328 711 die Verwendung eines mit einem PROM-Speicher versehenen Phasenrechners in einer elektronisch phasengesteuerten Gruppenantenne, die allerdings aus in Zeilen und Spalten in Form von Modulen angeordneten Einzelstrahlern und nicht aus Hohlleiter-Schlitzstrahlerantennenreihen besteht, bekannt ist, um die Phase jedes Einzelstrahlers einzustellen.

Die Erfindung wird im folgenden anhand eines in zwei Figuren dargestellten Ausführungsbeispiels erläutert. Es zeigen
- FIG 1: eine Schrägansicht der Antennenapertur von vorne,
- FIG 2: ebenfalls in einer Schrägansicht von vorne die Ausführung einer Ansteuerung für eine Gruppenantenne nach der Erfindung.

Im beschriebenen Ausführungsbeispiel erfolgt die elektronische Strahlauslenkung mittels Phasenschieber in der horizontalen Ebene (x-z-Ebene) und die geringere winkelmäßige Auslenkung, z.B. um ± 5°, mittels Frequenzänderung des Hochfrequenz-Speisesignals in der vertikalen Ebene (y-z-Ebene). Die Einzelstrahler mit ihren für die Strahlauslenkung notwendigen Phasenschiebern liegen somit nebeneinander. Die Ausdehnung in Vertikalrichtung (y-Richtung) wird - wie FIG 1 zeigt - durch eine Hohlleiter-Schlitzstrahlerantennenreihe 1 realisiert, deren Länge der Elevationshalbwertsbreite umgekehrt proportional ist. Die damit erreichten Halbwertsbreiten reichen von unter 1° bis ca. 20°. Die Neigung der an der einen Hohlleiterschmalseite angebrachten Schlitze 13 bestimmt in bekannter Weise die Auskopplung und damit die Amplitudenbelegung und den Nebenzipfelpegel in der Elevationsebene (y-z-Ebene). Der seitliche Abstand der Hohlleiter-Schlitzstrahlerantennenreihen 1 liegt in der Größenordnung einer halben Wellenlänge. Im Ausführungsbeispiel sind insgesamt 32 Hohlleiter-Schlitzstrahlerantennenreihen parallel nebeneinander vorgesehen. Die gesamte Strahleranordnung kann in der Elevationsebene geneigt sein, um eine optimale Ausleuchtung des gewünschten Elevationswinkelbereiches zu gewährleisten.

Im folgenden wird auf die Ansicht einer Antennenansteuerung nach FIG 2 Bezug genommen. Bei Verwendung von Hochfrequenz-Diodenphasenschiebern 3, die meist in kompakter Bauweise mit Koaxialsteckern 7 und 8 erstellt werden, ist es vorteilhaft, entsprechend FIG 2 eine axiale Hohlleiter-Koaxialauskopplung 2 vorzusehen, die mit dem einen Koaxialstecker 7 jeweils eines Diodenphasenschiebers 3 verbunden ist. Der andere Koaxialstecker 8 jedes Diodenphasenschiebers 3 ist entweder unmittelbar oder, wie im Ausführungsbeispiel nach FIG 2 dargestellt ist, über ein Koaxialleitungszwischenstück 4 mit Koaxialeingängen eines Hochfrequenz-Verteilers 6 verbunden, dem eingangsseitig das gemeinsame Hochfrequenz-Speisesignal zugeführt wird. Der Hochfrequenzverteiler 6 läßt sich als Monopulsverteiler mit einem Summensignaleingang 9 und einem Differenzsignaleingang 10 ausführen, wodurch eine Peilverschärfung in der horizontalen Ebene möglich wird. Der Träger des den Eingängen 9, 10 zugeführten Hochfrequenz-Speisesignals wird hinsichtlich der Frequenz elektronisch variiert bzw. moduliert, so daß die gewünschte Schwenkung des Strahls in der Vertikalebene (y-z- Ebene) erfolgt. Die Versorgung und Ansteuerung der Phasenschieber 3 erfolgt über seitliche Eingänge. Die Versorgungsspannungen für die Phasenschiebertreiber sowie die Logiksignale für die Auslenkphase, die den Auslenkwinkel in der Azimutebene (x-z-Ebene) bestimmt, werden über eine Mehrfachsteckbuchse 11 in die Hochfrequenz-Diodenphasenschieber 3 eingeleitet. Die Einrichtung zur Ansteuerung und Versorgung der Phasenschieber 3 ist in FIG 2 mit 5 bezeichnet. Der Phasenrechner, der die einzustellende Phase in Abhängigkeit vom Auslenkwinkel ermittelt, kann durch jeweils einen einfachen PROM-Speicher je Phasenschieber 3 gebildet werden.

An dem der Speiseseite abgekehrten Ende der Hohlleiter-Schlitzstrahlerantennenreihen 1 wird in zweckmäßiger Weise ein Abschlußwiderstand angebracht, der die Restleistung zur Vermeidung von Reflexionen verbraucht. Die Abschlußwiderstände lassen sich durch in den Hohlleitern 1 angebrachtes Absorbermaterial realisieren. Eine andere Lösung besteht darin, jeweils an dem der Speiseseite abgekehrten Ende der Hohlleiter-Schlitzstrahlerantennreihen 1 einen Koaxialübergang vorzusehen, so daß an diesen Koaxialübergängen jeweils ein koaxialer Abschlußwiderstand 12 eingesteckt werden kann, wie dies in FIG 2 an der Hohlleiter-Schlitzstrahlerantennenreihe 1 rechts außen dargestellt ist. Die Koaxialübergänge am Ende der Hohlleiter-Schlitzstrahlerantennenreihen 1 bieten auch die Möglichkeit, die Restleistung der Hohlleiter für BITE-, Monitor- oder Kontrollzwecke zu verwenden. Dies kann für jede Hohlleiter-Schlitzstrahlerantennenreihe 1 einzeln oder in zusammengefaßter Form erfolgen. An einem oder mehreren der Koaxialübergänge 1 am Ende der Hohlleiter-Schlitzstrahlerantennenreiheen läßt sich auch ein Testimpuls einkoppeln, womit der Phasenfrequenzgang zwischen Summen- und Differenzsignal im Monopulsbetrieb eingeeicht wird.

Zum mechanischen und klimatischen Schutz wird die Gruppenantenne nach der Erfindung in zweckmäßiger Weise durch ein ebenes oder leicht gewölbtes Radom abgedeckt.

## Patentansprüche

1. Sich mit ihrer Apertur in einer x-y-Ebene erstreckende Gruppenantenne mit elektronisch einstellbarer Strahlrichtungssteuerung, bestehend aus mehreren parallel zueinander in y-Richtung angeordneten Hohlleiter-Schlitzstrahlerantennenreihen (1), die zur Schwenkung des Strahls in der x-z-Ebene jeweils über einen elektronisch einstellbaren Hochfrequenz-Phasenschieber (3) gespeist sind, wobei x, y und z die Koordinatenachsen eines räumlichen rechtwinkligen Koordinatensystems sind, und wobei zur zusätzlichen Schwenkung des Strahls in der y-z-Ebene um einen kleineren Winkelbetrag, z. B. bis zu etwa ±5°, eine Frequenzänderung des hochfrequenten Trägers des allen Hohlleiter-Schlitzstrahlerantennenreihen über jeweils einen Hochfrequenz-Phasenschieber zugeführten Hochfrequenz-Speisesignals vorgenommen wird unter Verwendung von Verbindungen in Koaxialleitungstechnik zwischen den Hochfrequenz-Phasenschiebern und den Hohlleiter-Schlitzstrahlerantennenreihen,
**dadurch gekennzeichnet,** daß die elektronisch einstellbaren Hochfrequenz-Phasenschieber als Diodenphasenschieber (3) mit ein- und ausgangsseitigen Koaxialsteckern (7, 8) ausgebildet sind, daß auf der Speiseseite jeder Hohleiter-Schlitzstrahlerantennenreihe (1) eine axiale Koaxialauskopplung (2) vorgesehen ist, die mit dem einen Koaxialstecker (7) jeweils eines Diodenphasenschiebers (3) verbunden ist, daß der andere Koaxialstecker (8) jedes Diodenphasenschiebers (3) unmittelbar oder über ein Koaxialleitungszwischenstück (4) mit Koaxialeingängen eines Hochfrequenz-Verteilers (6) verbunden ist, dem eingangsseitig das gemeinsame Hochfrequenz-Speisesignal zugeführt wird und daß zur Versorgungsspannungszuführung und zur Eingabe von die jeweils einzustellenden Phasenwerte angebenden Logiksignalen an den Diodenphasenschiebern (3) seitlich durch Mehrfachsteckbuchsen (11) realiserte Eingänge vorgesehen sind, die mit einer Einrichtung (5) zur Ansteuerung und Versorgung der Phasenschieber verbunden sind.

2. Gruppenantenne nach Anspruch 1,
**dadurch gekennzeichnet**, daß
die x-z-Ebene die Azimutebene und die y-z-Ebene die Elevationsebene ist.

3. Gruppenantenne nach Anspruch 1,
**dadurch gekennzeichnet,** daß
die x-z-Ebene die Elevationsebene und die y-z-Ebene die Azimutebene ist.

4. Gruppenantenne nach einem der vorhergehenden Ansprüche,
**dadurch gekennzeichnet,** daß
der Hochfrequenz-Verteiler (6) als Monopulsverteiler mit einem Summen- und einem Differenzsignaleingang (9, 10) ausgebildet ist.

5. Gruppenantenne nach einem der vorhergehenden Ansprüche,
**dadurch gekennzeichnet,** daß
zur Einstellung der Phase in Abhängigkeit vom für die x-z-Ebene gewünschten Auslenkwinkel ein Phasenrechner vorgesehen ist, der durch jeweils einen PROM-Speicher pro Phasenschieber realisiert ist.

6. Gruppenantenne nach einem der vorhergehenden Ansprüche,
**dadurch gekennzeichnet,** daß
jeweils an dem der Speiseseite abgekehrten Ende der Hohlleiter-Schlitzstrahlerantennen (1) ein Abschlußwiderstand vorgesehen ist.

7. Gruppenantenne nach Anspruch 6,
**dadurch gekennzeichnet,** daß
die Abschlußwiderstände durch in den Hohlleiter-Schlitzstrahlerantennen (1) angebrachtes Absorbermaterial realisiert sind.

8. Gruppenantenne nach Anspruch 6,
**dadurch gekennzeichnet**, daß
jeweils an dem der Speiseseite abgekehrten Ende der Hohlleiter-Schlitzstrahlerantennen (1) ein Koaxialübergang vorgesehen ist und daß an diesen Koaxialübergängen jeweils ein koaxialer Abschlußwiderstand (12) angeschlossen ist.

9. Gruppenantenne nach Anspruch 8,
**dadurch gekennzeichnet**, daß
anstelle des koaxialen Abschlußwiderstandes (12) eine Kontroll-, Monitor- oder BITE-Einrichtung an den Koaxialübergang angeschlossen ist.

10. Gruppenantenne nach den Ansprüchen 8 und 4,
**dadurch gekennzeichnet**, daß
anstelle eines koaxialen Abschlußwiderstandes (12) an einem oder mehreren der Koaxialübergänge am Ende der Hohlleiter-Schlitzstrahlerantennen (1) ein Testimpuls eingekoppelt wird, mit dem der Phasenfrequenzgang zwischen Summen- und Differenzsignal im Monopulsbetrieb eingereicht wird.

11. Gruppenantenne nach einem der vorhergehenden Ansprüche,
**gekennzeichnet durch**
eine Abdeckungsmaßnahme in Form eines ebenen oder leicht gewölbten Radoms.

12. Gruppenantenne nach einem der vorhergehenden Ansprüche,
**gekennzeichnet durch**
eine Neigung der gesamten Gruppenantenne in der Elevationsebene, derart, daß eine optimale Ausleuchtung des gewünschten Elevationswinkelbereichs gewährleistet ist.

## Claims

1. Antenna array which extends with its aperture in an x-y-plane, has electronically adjustable beam direction control and consists of a plurality of waveguide slot radiator antenna rows (1) which are arranged parallel to one another in the y-direction and are each fed via an electronically adjustable radio-frequency phase shifter (3) for the purpose of sweeping the beam in the x-z-plane, x, y and z being the coordinate axes of a three-dimensional rectangular coordinate system, and a change in the frequency of the radio-frequency carrier of the radio-frequency feed signal supplied to all the waveguide slot radiator antenna rows via in each case one radio-frequency phase shifter being executed for the purpose of additionally sweeping the beam in the y-z-plane by a relatively small angular amount, for example up to approximately ±5°, making use of connections of coaxial cable technology between the radio-frequency phase shifters and the waveguide slot radiator antenna rows, characterized in that the electronically adjustable radio-frequency phase shifters are constructed as diode phase shifters (3) having input-side and output-side coaxial plugs (7, 8), in that there is provided on the feed side of each waveguide slot radiator antenna row (1) an axial coaxial output (2) which is connected to the coaxial plug (7) of in each case one diode phase shifter (3), in that the other coaxial plug (8) of each diode phase shifter (3) is connected directly or via a coaxial line adapter (4) to coaxial inputs of a radio-frequency distributor (6) to which the common radio-frequency feed signal is fed on the input side, and in that for the purpose of supplying supply voltage and of inputting logic signals at the diode phase shifters (3) which respectively specify the phase values to be adjusted provision is made of inputs which are implemented laterally by means of multiple receptacles (11) and which are connected to a device (5) for driving and supplying the phase shifters.

2. Antenna array according to Claim 1, characterized in that the x-z-plane is the azimuth plane and the y-z-plane the elevation plane.

3. Antenna array according to Claim 1, characterized in that the x-z-plane is the elevation plane and the y-z-plane the azimuth plane.

4. Antenna array according to one of the preceding claims, characterized in that the radio-frequency distributor (6) is constructed as a monopulse distributor having a sum-signal and a difference -signal input (9, 10).

5. Antenna array according to one of the preceding claims, characterized in that in order to adjust the phase as a function of the deflection angle desired for the x-z-plane, a phase computer is provided which is implemented by means of in each case one PROM memory per phase shifter.

6. Antenna array according to one of the preceding claims, characterized in that a terminating resistor is provided in each case at the end, averted from the feed side, of the waveguide slot radiator antennas (1).

7. Antenna array according to Claim 6, characterized in that the terminating resistors are implemented by means of absorber material provided in the waveguide slot radiator antennas (1).

8. Antenna array according to Claim 6, characterized in that a coaxial junction is provided in each case at the end, averted from the feed side, of the waveguide slot radiator antennas (1), and in that a coaxial terminating resistor (12) is connected in each case to these coaxial junctions.

9. Antenna array according to Claim 8, characterized in that instead of the coaxial terminating resistor (12) a control, monitoring or BITE device is connected to the coaxial junction.

10. Antenna array according to Claims 8 and 4, characterized in that instead of a coaxial terminating resistor (12) a test pulse, by means of which the phase-frequency response between the sum-signal and difference signal is submitted in monopulse operation, is injected at one or more of the coaxial junctions at the end of the waveguide slot radiator antennas (1).

11. Antenna array according to one of the preceding claims, characterized by a covering measure in the form of a flat or slightly cambered radome.

12. Antenna array according to one of the preceding claims, characterized by an inclination of the entire antenna array in the elevation plane such that an optimum illumination of the desired elevation angle range is guaranteed.

## Revendications

1. Antenne de groupe ou réseau d'antennes, dont l'ouverture s'étend dans un plan (x-y), comportant une commande réglable électroniquement de la direction du faisceau, et constituée par plusieurs rangées d'antennes à guides d'ondes - émetteurs à fentes (1) disposées parallèlement entre elles dans la direction y et qui sont alimentées, pour faire pivoter le faisceau dans le plan x-z, respectivement par l'intermédiaire d'un déphaseur à haute fréquence (3) réglable électroniquement, x, y et z étant les axes de coordonnées d'un système de coordonnées rectangulaires dans l'espace, et dans laquelle pour la basculement supplémentaire du faisceau dans le plan y-z sur une faible valeur angulaire, atteignant par exemple jusqu'à environ ±5°, une modification de la fréquence de la porteuse à haute fréquence du signal d'alimentation à haute fréquence, qui est envoyé à toutes les rangées d'antennes à guides d'ondes - émetteurs en forme de fentes par l'intermédiaire respectivement d'un déphaseur à haute fréquence, est exécutée moyennant l'utilisation de liaisons selon la technique des câbles coaxiaux, entre les déphaseurs à haute fréquence et les rangées d'antennes à guides d'ondes - émetteurs en forme de fentes, caractérisée par le fait que les déphaseurs à haute fréquence réglables électroniquement sont agencés sous la forme de déphaseurs à diodes (3) comportant des connecteurs coaxiaux (7,8) présents côté entrée et côté sortie, que sur le côté alimentation de chaque rangée (1) d'antennes à guides d'ondes - émetteurs en forme de fentes, il est prévu un système axial de découplage coaxial (2), qui est relié à un connecteur coaxial (7) d'un déphaseur à diodes (3), que l'autre conducteur coaxial (8) de chaque déphaseur à diodes (3) est relié directement ou par un élément intermédiaire (4) de lignes coaxiales à des entrées coaxiales d'un répartiteur à haute fréquence (6), au côté entrée duquel est envoyé le signal commun d'alimentation à haute fréquence, et que pour l'envoi de la tension d'alimentation et l'introduction de signaux logiques indiquant les valeurs de phase devant être respectivement réglées, sur les déphaseurs à diodes (3) sont prévues latéralement des entrées qui sont constituées par des douilles à enfichage multiples (11), qui sont reliées à un dispositif (5) de commande et d'alimentation du déphaseur.

2. Antenne de groupe suivant la revendication 1, caractérisée par le fait que le plan x-z est le plan azimutal et la plan y-z est le plan en élévation.

3. Antenne de groupe suivant la revendication 1, caractérisée par le fait que le plan x-z est le plan en élévation et le plan y-z est le plan azimutal.

4. Antenne de groupe suivant l'une des revendications précédentes, caractérisée par le fait que le répartiteur à haute fréquence (6) est réalisé sous la forme d'un répartiteur monopulse comportant une entrée du signal somme et une entrée du signal différence (9,10).

5. Antenne de groupe suivant l'une des revendications précédentes, caractérisée par le fait que pour le réglage de la phase en fonction de l'angle de déviation désiré pour le plan x-y, il est prévu un calculateur de phase, qui est constitué par une mémoire PROM pour chaque déphaseur.

6. Antenne de groupe suivant l'une des revendications précédentes, caractérisée par le fait qu'une résistance de terminaison ou charge mobile est prévue sur l'extrémité, tournée à l'opposé du côté d'alimentation, des antennes (1) à guides d'ondes - émetteurs en forme de fentes.

7. Antenne de groupe suivant la revendication 6, caractérisée par le fait que les résistances de terminaison ou charges mobiles sont constituées par un matériau absorbant disposé dans les antennes (1) à guides d'ondes - émetteurs en forme de fentes.

8. Antenne de groupe suivant la revendication 6, caractérisée par le fait qu'un élément de jonction coaxial est prévu respectivement sur l'extrémité, tournée à l'opposé du côté alimentation, des antennes (1) à guides d'ondes - émetteurs en forme de fentes, et que respectivement une résistance coaxiale de sortie (12) est raccordée à ces éléments de jonction coaxiaux.

9. Antenne de groupe suivant la revendication 8, caractérisée par le fait qu'à la place de la résistance coaxiale de sortie (12), un dispositif de contrôle, de surveillance ou BITE est raccordé à l'élément de jonction coaxial.

10. Antenne de groupe suivant l'une des revendications 8 et 4, caractérisée par le fait qu'à la place d'une résistance coaxiale de sortie (12) au niveau d'un ou de plusieurs des éléments de jonction coaxiaux, à l'extrémité des antennes (1) à guides d'ondes - émetteurs en forme de fentes est injectée une impulsion de test, au moyen de laquelle l'allure en fréquence de la phase est insérée entre le signal somme et le signal de différence dans le fonctionnement monopulse.

11. Antenne de groupe suivant l'une des revendications précédentes, caractérisée par un système de recouvrement sous la forme d'un radôme plat ou légèrement cintré.

12. Antenne de groupe suivant l'une des revendications précédentes, caractérisée par une inclinaison de l'ensemble de l'antenne de groupe dans le plan en élévation de telle sorte qu'un éclairement optimum de la plage angulaire désirée en élévation est garanti.
